# EUROPÄISCHE PATENTSCHRIFT

(11) **EP 0 331 627 B1**
(45) Veröffentlichungstag und Bekanntmachung des Hinweises auf die Patenterteilung: **21.11.1991**
(21) Anmeldenummer: 89810035.9
(22) Anmeldetag: 16.01.1989
(51) Int. Cl.: F17C 5/06, F17C 9/02, F25J 1/02, F25D 31/00

(54) **Anlage und Verfahren für die periodische Be- und Entladung eines Gasspeichers**
Installation and process for the periodical charging and discharging of a gas-storage device
Installation et procédé pour le chargement et le déchargement d'un réservois à gaz de façon périodique

(30) Priorität: 04.03.1988 CH 827/88
(43) Veröffentlichungstag der Anmeldung: 06.09.1989
(73) Patentinhaber: GEBRÜDER SULZER AKTIENGESELLSCHAFT, CH-8401 Winterthur (CH)
(72) Erfinder: Mandrin, Charles Dr., CH-8406 Winterthur (CH)

(56) Entgegenhaltungen:
- EP-A- 0 237 942
- DE-A- 2 931 635
- LINDE BERICHTE AUS TECHNIK UND WISSENSCHAFT, Nr. 54, 1984, Seiten 3-17, Mainz/Kostheim, DE; U. RATHMANN et al.: "Vergleich verschiedener Erdgasverflüssigungsprozesse und unterschiedlicher Antriebe für Peakshaving-Anlagen (1. Teil)"

## Beschreibung

Die Erfindung betrifft eine Anlage für die periodische Be- und Entladung eines Gasspeichers sowie ein Verfahren zum Speichern von Gas unter einem höheren Druck und einer tieferen Temperatur als der Druck und die Temperatur einer Gasquelle als auch ein Verfahren für die Entladung von kaltem, unter Druck in einem Gasspeicher gelagerten Gas zwecks Zuführung zu mindestens einem Verbraucher, wobei das gelieferte Gas Umgebungstemperatur und einen tieferen Druck als der Speicherdruck aufweist.

Während das erstgenannte Verfahren während der Zeiten ausgeführt wird, in denen kein oder nur ein geringer Gasbedarf von Verbrauchern besteht, erfolgt das zweite Verfahren, nämlich die Entladung eines Gasspeichers hauptsächlich in den Zeiten, in welchen ein hoher Gasbedarf besteht, der nicht mehr von der zur Verfügung stehenden Gasquelle gedeckt werden kann.

Die Erfindung ist auf solche Gebiete gerichtet, in welchen grosse Gasmengen in natürlichen oder künstlichen Kavernen, Behältern oder dergleichen gespeichert werden.

Zwar ist ein wesentliches Anwendungsgebiet die Be- und Entladung von Erdgasspeichern, weshalb die Erfindung speziell für diese Anwendung erläutert wird. Jedoch kann die Erfindung mit dem gleichen Erfolg auch auf die Speicherung von grossen Mengen anderer industrieller Gase, wie z.B. Ammoniak, Stickstoff oder Chlor Anwendung finden.

Aus wirtschaftlichen Ueberlegungen heraus, ist es sinnvoll, das Gas, im besonderen Fall Erdgas, mit einer grossen Dichte zu speichern.

Hierfür gibt es zwei Möglichkeiten.

Die eine besteht darin, das Erdgas unter hohem Druck von ca. 150 bar und bei tiefer Temperatur von ca. -70°C zu speichern, was unter diesen Bedingungen einer Dichte des Erdgases von ca. 280 kg/m³ entspricht.

Die zweite Möglichkeit besteht darin, Erdgas in flüssiger Form zu speichern. In diesem Fall weist das Erdgas eine Dichte von ca. 450 bis 500 kg/m³ auf und ist vom Druck wenig abhängig. Deshalb werden Flüssiggasspeicher meistens für einen Druck von 1 bis ca. 1,5 bar ausgelegt.

Der Erfindung liegt die Aufgabe zugrunde, auf wirtschaftliche Weise in einer einzigen Anlage sowohl das Gas für die Speicherung als auch für die Auslieferung an Verbraucher zu behandeln, wobei die Anlage möglichst kompakt ausgebildet sein soll und ausserdem die Verwendung von standardisierten Aggregaten ermöglichen soll.

Diese Aufgabe wird erfindungsgemäss mit Hilfe einer Anlage gelöst, deren Merkmale im Anspruch 1 angegeben sind.

Erfindungsgemässe Verfahren zum Be- und Entladen von Gasspeichern sind im Kennzeichen der Ansprüche 7 und 8 beschrieben.

Die Ansprüche 2 bis 6 beziehen sich auf vorteilhafte Ausführungsformen bzw. Weiterbildungen einer im Anspruch 1 definierten Anlage, während in den Ansprüchen 9 bis 14 vorteilhafte Ausführungen für die in den Ansprüchen 7 und 8 beschriebenen Verfahren angegeben sind.

Die Erfindung wird im folgenden anhand von in den Fig. 1 bis 7 in Fliessschemen dargestellten Ausführungsbeispielen erläutert.

Fig. 1 zeigt eine Anlage in einem Fliessschema, welche einen Gaskreislauf 1 aufweist, in welchem ein Kompressor 2 und ein Wärmetauscher 3 angeordnet sind.

Auf der Saugseite des Kompressors 2 ist eine Leitung 14 angeschlossen, durch die während der Beladung des nicht dargestellten Gasspeichers Gas in Pfeilrichtung z aus einer Gasquelle zugeführt und durch die während der Entladung des Gasspeichers das Gas in Pfeilrichtung a einem Verbraucher, im Falle von Erdgas z.B. einer Pipeline zugeführt wird.

Während der Beladung des Gasspeichers wird komprimiertes und im Wärmetauscher 3 gekühltes Gas durch eine Leitung 5 in Pfeilrichtung b dem Gasspeicher zugeführt.

Während der Entladung des Gasspeichers wird Gas aus dem Gasspeicher durch eine Leitung 6 in Pfeilrichtung e in den Gaskreislauf eingespeist.

Während der Speicherung wird das Gas im Wärmetauscher 3 gekühlt, wobei eine spezielle Wärme- bzw. Kälteträgerflüssigkeit, auf die auch an späterer Stelle noch im einzelnen eingegangen wird, durch eine Leitung 7 zugeführt und aus dem Wärmetauscher 3 durch eine Leitung 8 weggeführt wird, wobei in der Leitung 8 eine Förderpumpe 9 angeordnet ist.

Zur Kühlung der Wärme- bzw. Kälteträgerflüssigkeit kann eine standardisierte Kältemaschine 10 dienen. Es können beispielsweise sogenannte UNITOP (eingetragenes Warenzeichen) oder UNITURBO (eingetragenes Warenzeichen) eingesetzt werden.

Derartige Kältemaschinen bestehen meistens aus einem wassergekühlten Kondensator, einem Entspannungsventil, einem Verdampfer, welcher Kaltwasser (mit oder ohne Frostschutzmittel) oder eine andere Flüssigkeit kühlt, und einen ein- oder zweistufigen Kompressor mit Getriebe- und Elektromotorantrieb. Als Wärme- bzw. Kälteträgerflüssigkeit sind Flüssigkeiten geeignet, die einen Partialdruck von weniger als 2 bar bei 200°C, eine Viskosität von weniger als 10 cP bei -30°C und keine wesentliche Korrosion von rostfreiem Stahl bei 100°C sowie keine wesentliche Zersetzung bei 150°C aufweisen. Flüssigkeiten, die die genannten Eigenschaften aufweisen, sind z.B. Dowtherm J (eingetragenes Warenzeichen der Firma DOW), Paracryol (eingetragenes Warenzeichen der Firma Sulzer) oder eine Methanol-Wasser-Mischung bzw. eine Glykol-Wasser-Mischung. Zur Kühlung der Wärme- bzw. Kälteträgerflüssigkeit kann ― wie vorstehend erwähnt ― eine standardisierte Kältemaschine 10 dienen.

Während bei der Speicherung von Gas der Wärmetauscher 3 von in der Kältemaschine 10 gekühlter Wärme- bzw. Kälteträgerflüssigkeit durchströmt wird, muss während der Entladung des Gasspeichers das ausgespeicherte Gas im Wärmetauscher 3 erwärmt Werden.

Zu diesem Zweck wird in einer Heizvorrichtung 11 eine wärmeübertragende Flüssigkeit, vorteilhaft die gleiche, die für die Kühlung verwendet wird, auf die erforderliche Temperatur aufgeheizt und dem Wärmetauscher 3 zugeführt.

Die Heizvorrichtung 11 kann beispielsweise als befeuerter Erhitzer, als elektrische Heizvorrichtung oder auch als Gegenstrom-Wärmetauscher ausgebildet sein, in welchem die Flüssigkeit mit Warmwasser erwärmt wird. Es ist auch möglich, die Heizvorrichtung 11 als Dampfkondensator auszubilden, wobei die zu erwärmende Flüssigkeit Rohre durchströmt und der Dampf auf den Aussenflächen der Rohre kondensiert.

Die den Anlagenelementen von Fig. 1 entsprechenden Elemente, wie z.B. Kältemaschine, Heizvorrichtung, Wärmetauscher, Kompressor, Leitungen und dergleichen sind in den Fig. 2 bis 7 sind mit den gleichen Bezugsziffern bezeichnet.

Der Uebersicht halber sind in denjenigen Ausführungsbeispielen, in welchen nur die Beladung des Gasspeichers erläutert wird, nur die hierfür massgebenden Anlagenelemente gezeigt (Fig. 2 bis 5), und in den Ausführungsbeispielen, in welchen die Entladung des Gasspeichers erläutert wird, nur die hierfür massgebenden Anlagenelemente dargestellt.

Da die Erfindung jedoch in einer Anlage besteht, in welcher sowohl eine Be- als auch Entladung des Gasspeichers ausgeführt werden kann, weist eine erfindungsgemäss ausgebildete Anlage selbstverständlich alle für eine Be- und Entladung erforderlichen Anlagenelemente auf.

In einer in Fig. 2 dargestellten Anlage erfolgt die Beladung des Gasspeichers mit Erdgas in der folgenden Weise: Durch die Leitung 4 wird Erdgas in die Anlage eingespeist und aus ihm in einem Trockner 12 bekannter Bauart das im Erdgas enthaltene Wasser abgeschieden und durch eine Leitung 13 weggeführt. Ohne diese Massnahme könnten noch im Erdgas enthaltene Wasserspuren die nachgeschalteten Anlagenelemente vereisen und verstopfen. Durch eine Leitung 14 wird sodann das Erdgas in einen Wärmetauscher 15 eingeleitet. Hierin wird das Erdgas mit Hilfe von in der Kältemaschine 10 gekühlter Wärme- bzw. Kälteträgerflüssigkeit vorgekühlt. Diese Flüssigkeit wird durch eine Leitung 16, die an die Leitung 7 angeschlossen ist, in den Vorkühler 15 eingeleitet und verlässt diesen durch eine Leitung 17, welche mit der Leitung 8 verbunden ist. Die erreichbare Vorkühlungstemperatur ist durch die Leistung der Kältemaschine 10 und die Eigenschaften der Wärme-Kälteträgerflüssigkeit im wesentlichen bestimmt. Die Kompression des Erdgases auf den für die Lagerung erforderlichen Druck erfolgt im Kompressor 2, der im folgenden mit Hauptkompressor bezeichnet wird. Bei Lagerung des Erdgases im Gasspeicher in gasförmiger Form ist dieser Kompressor der einzige, der für die Durchführung der Be- und Entladung zwingend ist. Das komprimierte Erdgas wird im Wärmetauscher 3 weiter gekühlt und eine Teilmenge hiervon durch eine Leitung 18 des Gaskreislaufes in einen Gegenstromwärmetauscher 19 eingeleitet. Die übrige Menge des gekühlten und komprimierten Gases wird aus dem Gaskreislauf durch eine Leitung 20 abgezweigt, in einem Drosselventil 21 unter Ausnutzung des Joule-Thompson-Effektes entspannt und in den Wärmetauscher 19 eingeleitet. Das sich durch Wärmetausch im Wärmetauscher 19 auf die Lagertemperatur abgekühlte Erdgas wird durch eine Leitung 22 in Pfeilrichtung b in den Gasspeicher eingeleitet.

Die in Fig. 3 dargestellte Anlage unterscheidet sich von Fig. 2 nur darin, dass das durch Leitung 20 aus dem Gaskreislauf abgezweigte Druckgas nicht in einem Drosselventil sondern in einer Expansionsturbine 23 entspannt und hierbei gekühlt wird. Die Expansionsturbine 23 treibt einen Kompressor 24 an. Dieser Kompressor saugt das sich während des Wärmetausches erwärmte Gas aus dem Wärmetauscher 19 an und komprimiert es auf den Ansaugdruck des Hauptkompressors 2.

Die in der Fig. 4 dargestellte Anlage unterscheidet sich von den Fig. 2 und 3 im wesentlichen dadurch, dass das Erdgas in flüssiger Form in einem Flüssiggasspeicher gelagert werden soll.

Das zu speichernde Gas wird, nachdem im Trockner 12 das in ihm enthaltene Wasser abgetrennt worden ist, in einen Abscheider 25 zur Abtrennung von Kohlendioxid eingeleitet. Derartige Abscheider sind bekannt. Sie können beispielsweise als eine chemische Kohlendioxid-Waschanlage oder als eine Molekularsiebanlage ausgebildet sein. Das Kohlendioxid wird durch eine Leitung 26 aus der Anlage weggeführt. Diese Massnahme wird getroffen, um eine Verstopfung der nachgeschalteten Anlagenelemente mit festem Kohlendioxid zu vermeiden.

Nach der Abkühlung des Druckgases im Wärmetauscher 19 wird es in einem Gegenstromwärmetauscher 27 weiter gekühlt und sodann in einem Drosselventil 28 (Joule-Thompson-Effekt) entspannt, wobei sich das Gas teilweise verflüssigt. Das aus Flüssigkeit und Gas bestehende Gemisch wird sodann in einen Behälter 29 eingeleitet. Das verflüssigte Erdgas wird durch eine Leitung 30 in Pfeilrichtung b in einen Flüssiggasspeicher eingespeist.

Das unverflüssigte Erdgas und eventuell weitere vorhandene Inertgase werden durch eine Leitung 31 in den Wärmetauscher 27 eingeleitet, worin sie sich erwärmen. Sodann wird das Gas von einem Kompressor 32 durch eine Leitung 33 angesaugt und auf den Ansaugdruck des Hauptkompressors 2 verdichtet und durch eine Leitung 34 in den Gaskreislauf auf der Saugseite des Hauptkompressors 2 eingeleitet.

In der in Fig. 5 dargestellten Anlage wird analog zu Fig. 4 das Erdgas flüssig gespeichert. Abweichend von Fig. 4 wird das im Wärmetauscher 27 gekühlte Erdgas in einer Turbine 35 entspannt, wobei das Gas teilweise sich verflüssigt und sodann in den Behälter 29 eingeleitet. Das nicht verflüssigte Erdgas und die eventuell noch vorhandenen Inertgase werden aus dem Behälter 29 sodann ebenfalls durch eine Leitung 31 in den Wärmetauscher 27 eingeleitet und dort erwärmt. Das erwärmte Erdgas wird sodann durch eine Leitung 36 von einem Kompressor 37 angesaugt und verdichtet. Dieser Kompressor 37 ist von der Expansionsturbine 35 angetrieben. In Serie zum Kompressor 37 ist ein weiterer Kompressor 38 geschaltet, in welchem das Erdgas auf den Ansaugdruck des Hauptkompressors 2 des Gaskreislaufes 1 verdichtet und durch eine Leitung 39 in den Gaskreislauf 1 eingeleitet wird.

Anhand der in den Fig. 6 und 7 dargestellten Anlagen wird die Entladung von gespeichertem Gas, wie Erdgas, anhand von Ausführungsbeispielen beschrieben.

Die mit den Anlagenelementen der Fig. 1 bis 5 übereinstimmenden Elemente sind auch in Fig. 6 mit den gleichen Bezugsziffern bezeichnet.

Hierbei ist es unerheblich, ob das Erdgas im Speicher als Flüssiggas oder gasförmig gespeichert ist.

Im Falle das Erdgas flüssig gespeichert ist, wird die Flüssigkeit auf den Austrittsdruck des Hauptkompressors 2 durch eine nicht dargestellte Pumpengruppe gepumpt und durch die Leitung 6 in die Anlage eingespeist.

Eine Teilmenge des Kaltgases bzw. der kalten Flüssigkeit wird durch eine Leitung 40 in ein Mischorgan 41, das beispielsweise ein statischer Mischer sein kann, zusammen mit komprimiertem, warmem Kreislaufgas eingeleitet. Das Kreislaufgas wird durch die Kompressionswärme des Hauptkompressors 2 erwärmt.

Die Temperatur des aus dem Mischorgan 41 austretenden Gasgemisches darf nicht tiefer sein, als die tiefste Temperatur der mit der Kältemaschine 10 erzeugbaren Temperatur, da sonst die Wärme- bzw. Kälteträgerflüssigkeit im Wärmetauscher 3 zu zähflüssig werden könnte bzw. sogar einfrieren könnte.

Im vorliegenden Fall arbeitet der Wärmetauscher 3 als Heizelement für das Gasgemisch. Zu diesem Zweck wird anstelle der Kältemaschine 10 die Heizvorrichtung 11 eingeschaltet, in welcher die Wärme- bzw.

Kälteträgerflüssigkeit auf die erforderliche Temperatur erwärmt wird und durch die Leitungen 7 und 7′ in den Wärmetauscher 3 eingeleitet und nach erfolgtem Wärmetausch durch die Leitungen 8′ und 8 wieder in die Heizvorrichtung 11 rezirkuliert wird.

Da in vielen Fällen das auszuspeichernde Kaltgas bzw. das Flüssiggas in dem vorstehend beschriebenen Verfahrensschritt (Mischorgan 41 und Wärmetauscher 3) wegen der vorstehend erwähnten tiefsten Temperaturgrenze nicht auf die gewünschte Temperaturhöhe gebracht werden kann, muss dieses Verfahren in mehreren Stufen durchgeführt werden.

Im Ausführungsbeispiel ist nur eine zweite Stufe dargestellt. Jedoch können selbstverständlich auch mehrere derartige Stufen zur Anwendung kommen.

In Fig. 6 wird die übrige Teilmenge von Kaltgas bzw. Flüssiggas durch eine Leitung 42 von der Leitung 6 entnommen und in einem zweiten Mischorgan 43 mit erwärmtem Kreislaufgas gemischt. Das Gasgemisch, das die tiefste Temperatur im Gaskreislauf aufweist, wird sodann in einem Wärmetauscher 44, der von erhitzter Wärme- bzw. Kälteträgerflüssigkeit durchströmt wird, erwärmt, sodann in einem Ventil 45 auf den Ansaugdruck des Hauptkompressors 2 entspannt. Dieser Ansaugdruck ist identisch mit dem Verbraucherdruck, z.B. eines Pipelinesystems. Die einem Verbraucher zuzuführende Gasmenge wird aus dem Kreislauf 1 entnommen und im Wärmetauscher 15, der in diesem Fall als Heizelement wirkt, auf die Verbrauchertemperatur, z.B. Umgebungstemperatur erwärmt und durch die Leitung 4 in Pfeilrichtung a dem Verbraucher zugeführt.

Die in Fig. 7 dargestellte Anlage bezieht sich wie Fig. 6 auf die Entladung eines Kaltgas- oder Flüssiggasspeichers.

Die Abweichung von Fig. 6 besteht im wesentlichen in einer besonderen Ausbildung der Heizvorrichtung der Wärme- bzw. Kälteträgerflüssigkeit.

Der Hauptkompressor 2 wird im vorliegenden Fall von einer Gasturbine 46 angetrieben. Eine Waschkolonne 47 bekannter Bauart dient für die Rückgewinnung der Gasturbinenabwärme. Die Gasturbine 46 wird mit Luft durch Anschluss 48 und mit Brennstoff, z.B. Erdgas durch Anschluss 49 gespeist. Zusätzlich zu der mechanischen Antriebsenergie für den Hauptkompressor 2 liefert die Gasturbine 46 Abgase, welche durch eine Leitung 50 in die Waschkolonne 47 eingespeist werden. Diese Abgase, die z.B. eine Temperatur von ca. 450 bis 550°C aufweisen, enthalten Sauerstoff, Stickstoff, Kohlendioxid und einen wesentlichen Anteil von Wasserdampf, welcher bei der Verbrennung des Brennstoffes entsteht.

In der Kolonne 47 ist eine Flüssig/Gas-Kontaktvorrichtung 51 angeordnet, die z.B. aus einem statischen Mischer oder einer Kolonnenpackung bekannter Bauart bestehen kann. Die Heizvorrichtung 11′ ist in diesem Fall als Wärmetauscher ausgebildet. Wasser aus diesem Wärmetauscher von z.B. 20°C wird auf die Kontaktvorrichtung 51 in der Waschkolonne 47 durch einen Verteiler 52 gesprüht. Durch direkten Wärmetausch mit den Abgasen entsteht im Sumpf der Waschkolonne 47 ein schwach aufgewärmtes Wasser von z.B. ca. 30°C, welches mit einer Pumpe 53 in den Wärmetauscher 11′ gefördert wird. Das Wasser wird anschliessend im Gegenstrom zu der Wärme- bzw. Kälteträgerflüssigkeit auf z.B. ca. 20°C gekühlt. Die erwärmte Wärme- bzw. Kälteträgerflüssigkeit wird in die Leitung 7 eingespeist.

Das Abgas, das die Waschkolonne 47 durch eine Leitung 54 verlässt, besitzt die gleiche Temperatur wie der Sumpf der Waschkolonne 47, z.B. 30°C.

Bei so tiefen Temperaturen kondensiert der grösste Teil des Verbrennungswassers und erzeugt zusätzliche Wärme, die in den Wärmetauschern 11′, 15, 3 und 44 rekuperiert wird. Die Kondensation des Verbrennungswassers hat einen Ueberschuss an Flüssigkeit in der Kolonne 47 zur Folge. Daher muss periodisch oder kontinuierlich durch eine nicht dargestellte Leitung Flüssigkeit aus der Kolonne entleert werden. Deshalb verbraucht die Waschanlage kein Wasser, und benötigt daher keine Wasseraufbereitung.

Abschliessend sei erwähnt, dass anstelle einer Kältemaschine, welche die Wärme- bzw. Kälteträgerflüssigkeit kühlt, auch eine Absorptionskälteanlage verwendet werden kann. Die Abgaswärme der Gasturbine kann vorteilhaft als Wärmequelle für diese Absorptionskälteanlage eingesetzt werden.

Wenn die Aufgabe einer erfindungsgemäss ausgebildeten Anlage in der Kompensation von periodischen und starken Verbraucherschwankungen besteht, was häufig der Fall ist, ist ein vollautomatischer Betrieb der Anlage zweckmässig. Eine vollautomatische Umschaltung von einer Be- zu einer Entladung eines Gases und umgekehrt ist von besonderem wirtschaftlichem Interesse und wird wesentlich erleichtert, wenn sowohl für die Be- wie die Entladung eines Speichers dieselbe Wärme- bzw. Kälteträgerflüssigkeit verwendet wird, da in diesem Fall zwischen einer Be- und Entladung des Speichers die Flüssigkeitsleitungen nicht entleert werden müssen.

## Patentansprüche

1. Anlage für das periodische Be- und Entladen eines Gasspeichers mit einem Gaskreislauf (1), in dem mindestens ein Kompressor (2) und mindestens ein Wärmetauscher (3) angeordnet sind und in dem ein- und auszuspeicherndes Gas strömt, mit mindestens einer an dem Gaskreislauf (1) angeschlossenen Leitung (14), die beim Beladen für die Zuführung von zu speicherndem Gas und beim Entladen für die Entnahme von gespeichertem Gas dient, und mit mindestens einer weiteren Leitung (5, 6), die den Gaskreislauf (1) mit dem Gasspeicher verbindet, wobei der im Gaskreislauf (1) angeordnete Wärmetauscher (3) eine Zu- und eine Ableitung (7 bzw. 8) für eine Wärme- bzw. Kälteträgerflüssigkeit aufweist und diese Leitungen (7, 8) an eine Kältemaschine (10) und an eine Heizvorrichtung (11) angeschlossen sind.

2. Anlage nach Anspruch 1, dadurch gekennzeichnet, dass im Gaskreislauf (1) auf der Druckseite des Kompressors (2) mindestens ein statischer Mischer (41) angeordnet ist, an den die Verbindungsleitung (6) zum Gasspeicher derart angeschlossen ist, dass der statische Mischer (41) im Gleichstrom vom Kreislaufgas und von gespeichertem Gas durchströmt wird.

3. Anlage nach Anspruch 1, dadurch gekennzeichnet, dass in der Leitung (14) für die Zuführung von zu speicherndem Gas bzw. für die Entnahme von gespeichertem Gas mindestens ein Wärmetauscher (15) angeordnet ist, der eine Zu- bzw. Ableitung (16 bzw. 17) für die Wärme- bzw. Kälteträgerflüssigkeit aufweist, wobei diese Leitungen an die Kältemaschine (10) und an die Heizvorrichtung (11) angeschlossen sind.

4. Anlage nach Anspruch 1, dadurch gekennzeichnet, dass am Gaskreislauf (1) ein Gegenstromwärmetauscher (19) angeschlossen ist, der einerseits von einer Teilmenge des im Gaskreislauf (1) strömenden Druckgases beaufschlagt wird, die über die Verbindungsleitung (18, 22) dem Gasspeicher zugeführt wird, während für die übrige Menge des Druckgases an den Gaskreislauf (1) eine Leitung (20) angeschlossen ist, in der ein Entspannungsorgan (21) angeordnet ist und die in den Gegenstromwärmetauscher (19) mündet, von dem aus sie sich als Saugleitung des im Gaskreislauf angeordneten Kompressors (2) fortsetzt.

5. Anlage nach Anspruch 4, dadurch gekennzeichnet, dass hinter dem Gegenstromwärmetauscher (19) in Strömungsrichtung des gekühlten Gases ein weiterer Gegenstromwärmetauscher (27) angeordnet ist, der ausgangsseitig mit einer Leitung verbunden ist, in der ein Entspannungsorgan (28) angeordnet ist und die hinter dem Entspannungsorgan in einen Behälter (29) für die Aufnahme von verflüssigtem Gas mündet, wobei an den Behälter (29) eine Verbindungsleitung (30) zu einem Flüssiggasspeicher angeschlossen ist und wobei weiterhin der Behälter (29) gasseitig durch eine Leitung (31) mit dem weiteren Gegenstromwärmetauscher (27) verbunden ist, die sich hinter diesem Wärmetauscher (27) als Ansaugleitung (33) eines weiteren Kompressors (32) fortsetzt, dessen Druckseite über eine Leitung (34) mit der Saugseite des im Gaskreislauf (1) angeordneten Kompressors (2) verbunden ist.

6. Anlage nach Anspruch 1, dadurch gekennzeichnet, dass der Kompressor (2) im Gaskreislauf (1) von einer Gasturbine (46) angetrieben ist, deren Abgasleitung (50) mit einer Waschkolonne (47) verbunden ist, an die eine Abgasleitung (54) sowie zwei Verbindungsleitungen zur Heizvorrichtung (11′) für die Wärme- bzw. Kälteträgerflüssigkeit angeschlossen sind, wobei die eine Verbindungsleitung in den Kopf der Waschkolonne (47) mündet und die andere vom Boden der Waschkolonne abzweigt und wobei in einer der beiden Verbindungsleitungen eine Förderpumpe (53) angeordnet ist.

7. Verfahren zum Speichern von Gas unter einem höheren Druck und einer tieferen Temperatur als der Druck und die Temperatur einer Gasquelle in einer Anlage nach Anspruch 1, dadurch gekennzeichnet, dass während des Beladens Gas in den Gaskreislauf (1) eingespeist, komprimiert und gekühlt und sodann in den Gasspeicher eingeleitet wird, wobei die Kühlung mit Hilfe einer, in einer Kältemaschine (10) gekühlten Wärme- bzw. Kälteträgerflüssigkeit durch indirekten Wärmetausch erfolgt.

8. Verfahren für die Entladung von kaltem, unter Druck in einem Gasspeicher gelagerten Gas zwecks Zuführung zu mindestens einem Verbraucher, wobei das gelieferte Gas Umgebungstemperatur und einen tieferen Druck als der Speicherdruck aufweist, in einer Anlage nach Anspruch 1, dadurch gekennzeichnet, dass das gespeicherte Gas zunächst mit warmem, komprimiertem Kreislaufgas gemischt wird, dass die entstandene Mischung erwärmt wird, dass eine Teilmenge des erwärmten Gases dem Verbraucher zugeführt wird, während die übrige Menge des erwärmten Gases in den Gaskreislauf (1) zurückströmt und komprimiert wird, und dass dieses Gas durch indirekten Wärmetausch mit in der Heizvorrichtung (11) erwärmter Wärme- bzw. Kälteträgerflüssigkeit erwärmt wird.

9. Verfahren nach Anspruch 8, dadurch gekennzeichnet, dass das Mischen des ausgespeicherten Gases mit Kreislaufgas in mehreren, bezüglich des Gaskreislaufes in Serie geschalteten Stufen erfolgt und dass die Gasmischung nach jeder Stufe wieder erwärmt wird, wobei das ausgespeicherte Gas in jede Stufe in einer solchen Menge zugeführt wird, dass nach jedem Mischvorgang eine vorgewählte, minimale Temperatur nicht unterschritten wird.

10. Verfahren nach Anspruch 7, dadurch gekennzeichnet, dass das dem Gasspeicher aus dem Gaskreislauf (1) zuzuführende Gas durch indirekten Wärmeaustausch mit einer Teilmenge von in einem Drosselorgan (21) entspannten Kreislaufgas nachgekühlt wird, wobei dieses während des Wärmeaustausches sich erwärmende Gas auf der Saugseite des Kompressors (2) in den Gaskreislauf (1) zurückgeführt wird.

11. Verfahren nach Anspruch 8 in einer Anlage nach Anspruch 6, dadurch gekennzeichnet, dass die Abgaswärme der Gasturbine (46) als Heizquelle für die Heizvorrichtung (11′) der Wärme- bzw. Kälteträgerflüssigkeit verwendet wird, derart, dass die Abgase der Gasturbine (46) mit Wasser in Kontakt gebracht werden, wobei sich das Wasser erwärmt und das so erwärmte Wasser Wärme an die Wärme- bzw. Kälteträgerflüssigkeit der Heizvorrichtung abgibt.

12. Verfahren nach Anspruch 7 und 8, dadurch gekennzeichnet, dass als Wärme- bzw. Kälteträgerflüssigkeit sowohl für die Heizung als auch für die Kühlung des Kreislaufgases die gleiche Flüssigkeit verwendet wird.

13. Verfahren nach Anspruch 12, dadurch gekennzeichnet, dass die Wärme- bzw. Kälteträgerflüssigkeit einen Partialdruck von weniger als 2 bar bei 200°C, eine Viskosität von weniger als 10 cP bei -30°C und keine wesentliche Zersetzung bei 150°C aufweist sowie keine wesentliche Korrosion von rostfreiem Stahl bei 100°C verursacht.

14. Verfahren nach Anspruch 13, dadurch gekennzeichnet, dass als Wärme- bzw. Kälteträgerflüssigkeit Dowtherm J, Paracryol, eine Methanol-Wasser-Mischung oder eine Glykol-Wasser-Mischung verwendet wird.

## Claims

1. An apparatus for periodically charging and discharging a gas reservoir, the apparatus comprising a gas circuit (1) in which at least one compressor (2) and at least one heat exchanger (3) are disposed, a gas which it is required to place in storage or remove from storage flowing in such circuit, there being provided at least one line (14) which is connected to the gas circuit (1) and which is effective during charging to supply gas for storage and during discharging to remove stored gas, at least one further line (5, 6) being provided which connects the gas circuit (1) to the gas reservoir, the heat exchanger (3) which is disposed in the gas circuit (1) having an inflow line (7) and an outflow line (8) for a heat or cold vehicle liquid, the lines (7, 8) being connected to a refrigerator (10) and heater (11).

2. An apparatus according to claim 1, characterised in that at least one static mixer (41) is provided in the gas circuit (1) on the delivery side of the compressor (2) and the connecting line (6) to the gas reservoir is so connected to the static mixer (41) that the same is flowed through cocurrently by circuit gas and stored gas.

3. An apparatus according to claim 1, characterised in that a heat exchanger (15) is disposed in the line for supplying gas for storage or for removing stored gas and has a flow line (16) and discharge line (17) for the heat or cold vehicle liquid respectively, the latter lines being connected to the refrigerator (10) and heater (11).

4. An apparatus according to claim 1, characterised in that a countercurrent heat exchanger (19) is connected to the gas circuit (1) and is activated, on the one hand, by a proportion of the pressure gas flowing in the gas circuit (1), such proportion being supplied to the gas reservoir through the connecting line (18, 22), while for the remainder of the pressure gas a line (20) is connected to the gas circuit (1), has an expansion element (21) disposed in it, extends to the countercurrent heat exchanger (19) and continues therefrom as intake line for the compressor (2) disposed in the gas circuit.

5. An apparatus according to claim 4, characterised in that an further countercurrent heat exchanger (27) is disposed after the countercurrent heat exchanger (19) as considered in the flow direction of the cooled gas and has its output connected to a line in which an expansion element (28) is disposed and which extends thereafter into a tank (29) for receiving liquefied gas, a connecting line (30) to a liquid gas reservoir being connected to the tank (29), the same also being connected on the gas side by a line (31) to the further countercurrent heat exchanger (27), the line (31) continuing thereafter as an intake line (33) for a further compressor (32) whose delivery side is connected by way of a line (34) to the intake side of the compressor (2) disposed in the gas circuit (1).

6. An apparatus according to claim 1, characterised in that the compressor (2) in the gas circuit (1) is driven by a gas turbine (46) whose exhaust gas line (50) is connected to a washing column (47) to which an exhaust gas line (54) and two connecting lines to the heater (11′) for the heat or cold vehicle liquid are connected, one connecting line extending to the top of the washing column (47) and the other connecting line branching off from the base of the washing column, a conveying pump (53) being disposed in one of the two connecting lines.

7. A method of storing gas at a pressure higher than, and at a temperature lower than, the pressure and temperature of a gas source in an apparatus according to claim 1, characterised in that during charging gas is fed into the gas circuit (1), compressed and cooled, then introduced into the gas reservoir, cooling being performed by indirect heat exchange by way of a heat or cold vehicle liquid cooled in a refrigerator (10).

8. A method of discharging cold gas stored under pressure in a gas reservoir in order to supply the gas to at least one load, the delivered gas being at ambient temperature and being at a lower pressure than the reservoir pressure, in an apparatus according to claim 1, characterised in that the stored gas is first mixed with warm compressed circuit gas, the resulting mixture is heated, a proportion of the heated gas is supplied to the load while the remainder of the heated gas returns to the gas circuit (1) and is compressed, and such gas is heated by indirect heat exchange with heat or cold vehicle liquid which has been heated in the heater (11).

9. A method according to claim 8, characterised in that the gas delivered from the reservoir is mixed with circuit gas in a number of stages which are in series in relation to the gas circuit, and the gas mixture is re-heated after each stage, the gas which is removed from storage being supplied to each stage in a quantity such that after each mixing step a preselected minimum temperature is not undershot.

10. A method according to claim 7, characterised in that the gas to be supplied to the gas reservoir from the gas circuit (1) is recooled by indirect heat exchange with a proportion of circuit gas expanded in a restrictor (21), this gas which is heated during heat exchange being returned to the gas circuit (1) on the intake side of the compressor (2).

11. A method according to claim 8 in an apparatus according to claim 6, characterised in that the exhaust gas heat of the gas turbine (46) is so used as a heat source for the heater (11′) of the heat or cold vehicle liquid that the exhaust gases of the gas turbine (46) are brought into contact with water, the same being heated and the heated water yielding heat to the heat or cold vehicle liquid of the heater.

12. A method according to claims 7 and 8, characterised in that the same liquid is used as heat and cold vehicle liquid for both heating and cooling the circuit gas.

13. A method according to claim 12, characterised in that the heat or cold vehicle liquid has a partial pressure of less than 2 bar at 200°C, a viscosity of less than 10 cP at -30°C and no substantial decomposition at 150°C and does not corrode rust-free steel to any great extent at 100°C.

14. A method according to claim 13, characterised in that as heat or cold vehicle liquid there is used Dowtherm J, Paracryol, a methanol and water mixture or a glycol and water mixture.

## Revendications

1. Installation de chargement et de déchargement d'un réservoir de gaz, comprenant un circuit de gaz (1) dans lequel au moins un compresseur (2) et au moins un échangeur de chaleur (3) sont disposés et dans lequel circule un gaz devant être emmagasiné et prélevé sur le réservoir, ledit circuit comprenant au moins une canalisation (14) raccordée au circuit (1) et qui est destinée pendant le chargement à l'arrivée du gaz devant être emmagasiné et, au déchargement, au prélèvement du gaz emmagasiné, au moins une autre canalisation (5, 6) reliant le circuit de gaz (1) au réservoir de gaz, l'échangeur de chaleur (3) disposé dans le circuit (1) comprenant une canalisation d'arrivée et une canalisation de départ (7 ainsi que 8) pour un liquide caloporteur ou frigorigène et ces canalisations (7, 8) étant raccordées à une machine frigorifique (10) et à un dispositif de chauffage (11).

2. Installation selon la revendication 1, caractérisée en ce qu'au moins un mélangeur statique (41), auquel la canalisation (6) de liaison avec le réservoir de gaz est raccordée de manière que le mélangeur statique (41) soit balayé en courants parallèles par le gaz du circuit et par le gaz emmagasiné, est disposé dans le circuit de gaz (1) sur le côté refoulement du compresseur (2).

3. Installation selon la revendication 1, caractérisée en ce qu'au moins un échangeur de chaleur (15) disposé dans la canalisation (14) d'arrivée de gaz devant être emmagasiné et de prélèvement de gaz emmagasiné comporte une canalisation d'arrivée et une canalisation de départ (16 et 17) respectivement pour le liquide caloporteur et le liquide frigorigène, ces canalisations étant raccordées à la machine frigorifique (10) et au dispositif de chauffage (11).

4. Installation selon la revendication 1, caractérisée en ce qu'un échangeur de chaleur à contre-courant (19) raccordé au circuit de gaz (1) est balayé d'une part par une fraction du gaz sous pression circulant dans le circuit de gaz (1) et dirigée par la canalisation de liaison (18, 22) sur le réservoir de gaz, tandis que pour le reste du gaz sous pression, une canalisation (20) est raccordée au circuit de gaz (1), canalisation dans laquelle un organe déprimogène (21) est disposé et qui débouche dans l'échangeur de chaleur à contre-courant (19) duquel elle se prolonge sous forme d'une canalisation d'aspiration du compresseur (2) disposé dans le circuit du gaz.

5. Installation selon la revendication 4, caractérisée en ce qu'un autre échangeur de chaleur à contre-courant (27) est disposé en aval de l'échangeur de chaleur à contre-courant (19) dans le sens de la circulation du gaz refroidi, ledit autre échangeur (27) étant raccordé à la sortie à une canalisation dans laquelle un organe déprimogène (28) est disposé et qui débouche en aval de l'organe déprimogène dans une cuve (29) de logement du gaz liquéfié, une canalisation de liaison (30) avec un réservoir de gaz liquéfié étant raccordée à la cuve (29) et par ailleurs la cuve (29) étant reliée côté gaz à l'autre échangeur de chaleur à contre-courant (27) par une canalisation (31) qui se prolonge derrière cet échangeur de chaleur (27) sous forme d'une canalisation d'aspiration (33) d'un autre compresseur (32) dont le côté refoulement est relié par une canalisation (34) à l'aspiration du compresseur (2) disposé dans le circuit de gaz (1).

6. Installation selon la revendication 1, caractérisée en ce que le compresseur (2) disposé dans le circuit de gaz (1) est entraîné par une turbine à gaz (46) dont la canalisation des gaz d'échappement (50) est reliée à une colonne de lavage (47) à laquelle sont raccordées une canalisation des gaz d'échappement (54) ainsi que deux canalisations de liaison avec le dispositif de chauffage (11′) du liquide caloporteur ou frigorigène, l'une des canalisations de liaison débouchant dans la tête de la colonne de lavage (47) et l'autre partant du fond de la colonne de lavage et une pompe de circulation (53) étant disposée dans l'une des deux canalisations de liaison.

7. Procédé d'emmagasinage de gaz sous une pression plus élevée et une température plus basse que la pression et la température d'une source de gaz dans une installation selon la revendication 1, caractérisé en ce que, pendant le chargement, du gaz est envoyé dans le circuit de gaz (1), comprimé et refroidi, puis dirigé dans le réservoir de gaz, le refroidissement étant produit par échange indirect de chaleur au moyen d'un liquide caloporteur ou frigorigène refroidi dans une machine frigorifique (10).

8. Procédé de déchargement de gaz froid emmagasiné sous pression dans un réservoir de gaz pour l'envoyer à au moins un poste d'utilisation, le gaz délivré étant à la température ambiante et sous une pression plus basse que la pression du réservoir, dans une installation selon la revendication 1, caractérisé en ce que le gaz emmagasiné est tout d'abord mélangé avec du gaz chaud et comprimé du circuit, en ce que le mélange produit est réchauffé, en ce qu'une fraction du gaz réchauffé est dirigée sur le poste d'utilisation tandis que le reste du gaz réchauffé reflue dans le circuit de gaz (1) et est comprimé, et en ce que ce gaz est réchauffé par échange indirect de chaleur avec le liquide caloporteur ou frigorigène réchauffé dans le dispositif de chauffage (11).

9. Procédé selon la revendication 8, caractérisé en ce que le mélange du gaz prélevé sur le réservoir et du gaz du circuit s'effectue en plusieurs étages montés en série par rapport au circuit du gaz et en ce que le mélange du gaz est réchauffé après chaque étage, le gaz prélevé sur le réservoir étant dirigé sur chaque étage en une quantité telle qu'à la fin de chaque processus de mélange, la température ne s'abaisse pas au-dessous d'une valeur minimale pré-sélectionnée.

10. Procédé selon la revendication 7, caractérisé en ce que le gaz devant être dirigé du circuit de gaz (1) dans le réservoir subit un refroidissement complémentaire par échange indirect de chaleur avec une fraction du gaz du circuit détendu dans un organe d'étranglement (21), ce gaz se réchauffant pendant l'échange de chaleur étant recyclé dans le circuit de gaz (1) à l'aspiration du compresseur (2).

11. Procédé selon la revendication 8 dans une installation selon la revendication 6, caractérisé en ce que la chaleur des gaz d'échappement de la turbine à gaz (46) est utilisée en source de chaleur pour le dispositif (11′) de chauffage du liquide caloporteur ou frigorigène par mise en contact des gaz d'échappement de la turbine à gaz (46) avec de l'eau, l'eau s'échauffant et l'eau ainsi réchauffée cédant de la chaleur au liquide caloporteur ou frigorigène du dispositif de chauffage.

12. Procédé selon les revendications 7 et 8, caractérisé en ce que le même liquide est utilisé en liquide caloporteur ou frigorigène aussi bien pour le chauffage que pour le refroidissement du gaz du circuit.

13. Procédé selon la revendication 12, caractérisé en ce que le liquide caloporteur ou frigorigène a une pression partielle inférieure à 2 bars à 200°C, une viscosité inférieure à 10 cP à -30°C et ne se décompose pas notablement à 150°C et, de plus, il ne provoque aucune corrosion notable de l'acier inoxydable à 100°C.

14. Procédé selon la revendication 13, caractérisé en ce que le liquide caloporteur ou frigorigène utilisé est du "Dowtherm J", du "Paracryol", un mélange d'eau et de méthanol ou un mélange d'eau et de glycol.
